# EUROPÄISCHE PATENTSCHRIFT

(11) **EP 0 501 035 B1**
(45) Veröffentlichungstag und Bekanntmachung des Hinweises auf die Patenterteilung: **10.05.1995**
(21) Anmeldenummer: 91121907.9
(22) Anmeldetag: 20.12.1991
(51) Int. Cl.: D21G 1/02, D21F 5/04, D21F 7/00

(54) **Wärmeschutzhaube**
Insulation hood
Hotte d'isolation

(30) Priorität: 26.02.1991 DE 4105978
(43) Veröffentlichungstag der Anmeldung: 02.09.1992
(73) Patentinhaber: SULZER-ESCHER WYSS GMBH, D-88183 Ravensburg (DE)
(72) Erfinder: Christ, Alfred, Dr., CH-8032 Zürich (CH)
(74) Vertreter: Knoblauch, Ulrich, Dr.-Ing.

(56) Entgegenhaltungen:
- CH-A- 261 636
- GB-A- 285 914
- US-A- 2 939 222
- US-A- 3 052 991
- US-A- 4 523 390

## Beschreibung

Die Erfindung betrifft eine beheizte Walze mit wärmeisolierend ausgeführter Wärmeschutzhaube, die einen freien Teil der Walzenoberfläche umgibt, insbesondere schnellaufende Walze in Papiermaschinen.

Zur Glätteerhöhung von Papier ist oft der Einsatz von beheizten Walzen im Glättwerk erforderlich. Die dabei teilweise notwendigen Oberflächentemperaturen von über 200°C haben entsprechend hohe Wärmeverluste durch Konvektion und Abstrahlung zur Folge.

Durch bekannte Schutzhauben mit thermischer Isolierung ist es möglich, die Abstrahlungsverluste wesentlich zu verringern. Allerdings kann damit der infolge der immer schneller rotierenden Walzen in den Vordergrund tretenden Konvektion nicht wirksam begegnet werden. Denn es wird Umgebungsluft auf der einen Seite der Schutzhaube angesaugt, von der Walze mitgeschleppt und auf der anderen Seite im erwärmten Zustand wieder ausgeblasen.

Auch ein allseitiges Abdichten führt aufgrund des Oberflächenverschleißes sowie der sich dabei aufbauenden Durckverhältnisse zu keiner wesentlichen Besserung. Hinzu kommt, daß der von Druckdifferenzen geförderte Wärmeverlust über die Stirnseiten der Walze zu einem ungleichmäßigen Temperaturprofil über die Walzenlänge führt.

Aus GB-A-285 914 ist eine Trocknungsvorrichtung bekannt, bei der eine Papierbahn o.dgl. über einen 180° überschreitenden Winkel um eine Trocknungswalze geführt wird. Ein den gleichen Winkel überdeckender Mantel weist zwei konzentrische Wände auf, wobei zwischen Papierbahn und innerer Wand ein innerer Spalt und zwischen den beiden Wänden ein äußerer Spalt gebildet wird. Beheizte Trocknungsluft wird dem inneren Spalt an einem Ende zugeführt, durchströmt diesen Spalt in Drehrichtung der Walze und wird schließlich am anderen Ende wieder abgeführt. Durch den äußeren Spalt strömt in entgegengesetzter Richtung Kondensat aus der beheizbaren Walze.

Der Erfindung liegt die Aufgabe zugrunde, eine Wärmeschutzhaube für schnellaufende, beheizte Walzen zu schaffen, die die Wärmeverluste durch Konvektion und Abstrahlung wesentlich verringert und zusätzlich die Möglichkeit zur Beeinflussung des axialen Temperaturprofils der Walze bietet.

Erfindungsgemäß wurde die Aufgabe durch die im Anspruch 1 beschriebene Vorrichtung gelöst, wobei die Unteransprüche besondere Ausführungsformen darstellen. Die hierbei erzwungene Zirkulation der von der Walze jeweils mitgeschleppten Luft innerhalb der selbstverständlich wärmeisolierend ausgeführten Wärmeschutzhaube verringert die Verluste durch Abstrahlung und Konvektion wesentlich.

Dennoch führt der sich dabei einstellende Druckunterschied zwischen den Umlenkbereichen dazu, daß an diesen geringfügig Luft ausgeblasen bzw. eingesogen wird. Dem Rechnung tragend sollte der äußere Spalt breiter als der innere sein und sich zur Verringerung der Geschwindigkeit im Umlenkbereich die Breite der Spalten jeweils zu den Enden hin vergrößern. Ein vollständiger Druckausgleich kann beispielsweise erreicht werden, wenn aus dem äußeren Spalt ein Teilstrom abgezweigt, über einen Ventilator beschleunigt und wieder dem äußeren Spalt zugeführt wird.

Von Vorteil ist es weiterhin, die Walze über mindestens einen, nahe an die Walzenoberfläche reichenden, in radialer Richtung verlaufenden, die statische Festigkeit der Wärmeschutzhaube erhöhenden Trennsteg in mehrere axiale Zonen zu unterteilen. Die zonenweise Steuerung des Temperatur- und damit auch des Dickenprofils der Walze kann dabei dadurch ermöglicht werden, daß sich zonenweise im Verlauf des äußeren Spaltes eine Abzweigleitung befindet, die einen Teil des Luftstromes über Ventilatoren einer steuerbaren Heizeinheit sowie einem in den äußeren Spalt mündenden Injektor zuführt und insbesondere im papieraustrittsseitigen Umlenkbereich zonenweise angeordnete Steuerklappen zur Kühlung vorhanden sind, die es ertauben, Umgebungsluft in den inneren Spalt einzulassen und gleichzeitig Warmluft aus dem äußeren Spalt an die Umgebung abzulassen.

Neben der Integration der Halterung für den eventuell notwendigen Schaber mit der Wärmeschutzhaube empfiehlt es sich vor allem bei Wärmeschutzhauben, die mehr als die Hälfte der Walze umgeben, diese zweiteilig auszuführen. Die Trennfuge sollte sich dabei vorzugsweise im Bereich der Einmündung des Injektors befinden, da sich dort eine Querschnittsverengung zur Schaffung von quer zur Strömung liegenden Fugendichtflächen wenig auswirkt.

Nachfolgend soll die Erfindung an einem Ausführungsbeispiel näher erläutert werden. In der beigefügten Zeichnung zeigt die Figur einen Querschnitt der Wärmeschutzhaube.

Eine beheizte Walze 1 und eine Gegenwalze 3 bilden zusammen das Glättwerk für die Papierbahn 2. Etwa zwei Drittel der Walze 1 sind von einem konzentrisch zu ihr verlaufenden Außenschirm 7 umgeben, der mit einem zwischen ihm und der Walze 1 vorhandenen, ebenfalls konzentrisch verlaufenden Trennschirm 4 einen inneren 5 und einen äußeren 6 Spalt bildet. Der äußere Spalt 6 ist dabei etwa doppelt so breit wie der innere 5, wobei sich die Breite der Spalten 5 und 6 jeweils zu den Enden hin vergrößert. An den Enden des Trennschirmes 4 schließt sich ein Umlenkbereich 9 für die im inneren Spalt 5 von der Walze 1 mitgeschleppte Luft an. Die dort angebrachten Umlenkeinbauten 10 und 11 weisen abgerundete Konturen auf und leiten den Luftstrom in den jeweils anderen Spalt 5 und 6.

Zur Beeinflussung des Temperaturprofils ist die Walze 1 durch mehrere bis nahe an die Walze 1 reichende, in radialer Richtung verlaufende Trennstege 21 in mehrere axiale Zonen unterteilt. In diesen Zonen befindet sich im Verlauf des äußeren Spaltes 6 jeweils ein Abzweig 12 mit einer Abzweigleitung 13, die einen Teil des Luftstromes über Umlenkschaufeln 14 und Ventilatoren 15 einer steuerbaren Heizeinheit 16 sowie einem wieder in den äußeren Spalt 6 einmündenden Injektor 17 zuführt. Weiterhin ist in dem papieraustrittsseitigen Umlenkbereich 9 zonenweise jeweils eine drehbare Steuerklappe 22 angeordnet, die das Ansaugen kalter sowie das Ausblasen warmer Luft ermöglicht. Außerdem sind der Außenschirm 7 sowie die Abzweigleitung 13 von einer thermisch isolierenden Schicht 8 umgeben.

In der Nähe der Steuerklappe 22 ist ein Schaber 23 vorhanden, wobei der Schaberträger 24 die Form einer Traverse hat und mit der Wärmeschutzhaube eine Einheit bildet.

Im Bereich der Einmündung des Injektors 17 befindet sich die Trennfuge 18 der Wärmeschutzhaube. Diese erlaubt das Abfahren beider Teile zwecks Reparatur und Reinigung mittels nicht dargestellter Führungsschienen und Hydraulikzylinder in radialer Richtung 25. An der Trennfuge 18 vorhandene keilförmige Einbauten 19 bilden quer zur Strömung liegende Dichtflächen für die elastischen Dichtelemente 20.

## Patentansprüche

1. Beheizte Walze mit wärmeisolierend ausgeführter Wärmeschutzhaube, die einen freien Teil der Walzenoberfläche umgibt, insbesondere schnellaufende Walze in Papiermaschinen, wobei die Wärmeschutzhause dadurch gekennzeichnet ist, daß um die Walze (1) ein diese teilweise umgebender, konzentrisch zu ihr verlaufender Außenschirm (7) angeordnet ist, der mit einem zwischen ihm und der Walze (1) vorhandenen, ebenfalls konzentrisch verlaufenden Trennschirm (4) einen inneren (5) und einen äußeren (6) Spalt bildet, daß sich an dem einen Ende des Trennschirms (4) ein Umlenkbereich (9) für die im inneren Spalt (5) von der Walze (1) mitgeschleppte Luft anschließt, dessen Umlenkeinbauten (10, 11) den Luftstrom in den äußeren Spalt (6) leiten, und daß sich an dem anderen Ende des Trennschirmes (4) ein Umlenkbereich (9) für die im äußeren Spalt (6) strömende Luft anschließt, dessen Umlenkeinbauten (10, 11) den Luftstrom wieder in den inneren Spalt (5) leiten, wodurch sich eine Zwangszirkulation der von der Walze mitgeschleppten Luft ergibt.

2. Beheizte Walze nach Anspruch 1, wobei die Wärmeschutzhaube dadurch gekennzeichnet ist, daß der äußere Spalt (6) breiter als, vorzugsweise etwa doppelt so breit wie der innere Spalt (5) ist.

3. Beheizte Walze nach Anspruch 1 oder 2, wobei die Wärmeschutzhaube dadurch gekennzeichnet ist, daß sie etwa die Hälfte bis zwei Drittel des Umfangs der Walze (1) umgibt.

4. Beheizte Walze nach einem der Ansprüche 1 bis 3, wobei die Wärmeschutzhaube dadurch gekennzeichnet ist, daß sich die Breite der Spalten (5, 6) jeweils zu den Enden hin vergrößert.

5. Beheizte Walze nach einem der Ansprüche 1 bis 4, wobei die Wärmeschutzhaube dadurch gekennzeichnet ist, daß mindestens ein bis nahe an die Walzenoberfläche reichender, in radialer Richtung verlaufender Trennsteg (21) die Walze (1) in mehrere axiale Zonen unterteilt.

6. Beheizte Walze nach einem der Ansprüche 1 bis 5, wobei die Wärmeschutzhaube dadurch gekennzeichnet ist, daß sich zonenweise im Verlauf des äußeren Spaltes (6) ein Abzweig (12) mit einer Abzweigleitung (13) befindet, die einen Teil der Luft über Umlenkschaufeln (14) und Ventilatoren (15) einer steuerbaren Heizeinheit (16) sowie einem wieder in den äußeren Spalt (6) einmündenden Injektor (17) zuführt.

7. Beheizte Walze nach einem der Ansprüche 1 bis 6, wobei die Wärmeschutzhaube dadurch gekennzeichnet ist, daß der Außenschirm (7) sowie die Abzweigleitung (13) von einer thermisch isolierenden Schicht (8) umgeben sind.

8. Beheizte Walze nach einem der Ansprüche 1 bis 7, wobei die Wärmeschutzhaube dadurch gekennzeichnet ist, daß insbesondere in dem papieraustrittsseitigen Umlenkbereich (9) zonenweise angeordnete Steuerklappen (22) vorhanden sind, die es ermöglichen, Umgebungsluft in den inneren Spalt (5) einzulassen und gleichzeitig Warmluft aus dem äußeren Spalt (6) an die Umgebung abzulassen.

9. Beheizte Walze nach Anspruch 8, wobei die Wärmeschutzhaube dadurch gekennzeichnet ist, daß die Steuerklappen (22) sowie die Heizeinheiten (16) mit einer das Temperaturprofil der Walze (1) zonenweise steuernden Einrichtung verbunden sind.

10. Beheizte Walze nach einem der Ansprüche 1 bis 9, wobei die Wärmeschutzhaube dadurch gekennzeichnet ist, daß sie zweiteilig aufgebaut ist und sich die Trennfuge (18) vorzugsweise im Bereich der Einmündung des Injektors (17) befindet.

## Claims

1. Heated roll with a heat insulation hood surrounding a free part of the roll surface, in particular a high-speed roll in paper machines, the insulation hood being characterised in that a concentric outer screen (7) is arranged partially around the roll (1) and forms an inner (5) and an outer (6) gap together with a concentric dividing screen (4) between the outer screen and the roll (1), that a deflection region (9) for the air carried along in the inner gap (5) by the roll (1) is adjacent to one end of the dividing screen (4), the baffles (10, 11) of which guide the air stream into the outer gap (6), and that a deflection region (9) for the air flowing in the outer gap (6) is adjacent to the other end of the dividing screen (4), the baffles (10, 11) of which guide the air stream back into the inner gap (5), resulting in forced circulation of the air carried along by the roll.

2. Heated roll according to claim 1, the insulation hood being characterised in that the outer gap (6) is wider than, and preferably twice as wide as the inner gap (5).

3. Heated roll according to claim 1 or claim 2, the insulation hood being characterised in that it surrounds approximately half to two thirds of the circumference of the roll (1).

4. Heated roll according to one of claims 1 to 3, the insulation hood being characterised in that the width of the gaps (5, 6) increases towards the ends.

5. Heated roll according to one of claims 1 to 4, the insulation hood being characterised in that at least one radial dividing web (21) extending close to the roll surface divides the roll (1) into several axial zones.

6. Heated roll according to one of claims 1 to 5, the insulation hood being characterised in that a branch (12) with a branch conduit (13) is situated zonally over the outer gap (6) and feeds some of the air via deflecting blades (14) and ventilators (15) to a controllable heating unit (16) and to an injector (17) leading back into the outer gap (6).

7. Heated roll according to one of claims 1 to 6, the insulation hood being characterised in that the outer screen (7) and the branch conduit (13) are surrounded by a heat-insulating layer (8).

8. Heated roll according to one of claims 1 to 7, the insulation hood being characterised in that control valves (22) are arranged zonally in particular in the deflection region (9) at the paper delivery side, allowing ambient air to be admitted into the inner gap (5) and at the same time allowing hot air from the outer gap (6) to be discharged into the atmosphere.

9. Heated roll according to claim 8, the insulation hood being characterised in that the control valves (22) and the heating units (16) are connected to a means for zonal control of the temperature profile of the roll (1).

10. Heated roll according to one of claims 1 to 9, the insulation hood being characterised in that it is made in two parts and the parting line (18) is preferably situated in the region of the outlet of the injector (17).

## Revendications

1. Cylindre chauffant comportant une calotte calorifuge assurant une isolation thermique, celle-ci recouvrant une partie libre de la surface du cylindre et, en particulier, cylindre à vitesse de rotation élevée pour machine à papier, la calotte calorifuge étant caractérisée en ce qu'un écran extérieur (7) est agencé autour du cylindre (1) en s'étendant de manière concentrique avec celui-ci et en enveloppant partiellement celui-ci, ledit écran extérieur (7) formant avec un écran de séparation (4) s'étendant également de manière concentrique avec celui-ci et avec le cylindre (1) mentionné ci-dessus un interstices intérieur (5) et un interstice extérieur (6), un domaine d'inversion de sens (9) étant formé sur une première des extrémité de l'écran de séparation (4) pour l'air entraîné par le cylindre (1) dans l'interstice intérieur (5), des parties déflectrices encastrées (10, 11) guidant l'air vers l'interstice extérieur (6), et un domaine d'inversion de sens (9) étant formé au niveau de l'autre des extrémités de l'écran de séparation (4) pour l'air circulant dans l'interstice extérieur (6), les parties déflectrices encastrées (10, 11) guidant à nouveau l'écoulement d'air dans l'interstice intérieur (5), de sorte que s'établit une circulation forcée de l'air entraîné par le cylindre.

2. Cylindre chauffant selon la revendication 1, comportant une calotte calorifuge caractérisée en ce que l'interstice extérieur (6) est plus large que l'interstice intérieur (5), par exemple à peu près deux fois plus large que celui-ci.

3. Cylindre chauffant selon la revendication 1 ou 2, comportant une calotte calorifuge caractérisée en ce que celle-ci recouvre à peu près entre la moitié et les deux tiers de la périphérie du cylindre (1).

4. Cylindre chauffant selon l'une quelconque des revendications 1 à 3, comportant une calotte sphérique caractérisée en ce que la largeur des interstices (5, 6) augmente à proximité de chacune de leurs extrémités.

5. Cylindre chauffant selon l'une quelconque des revendications 1 à 4, comportant une calotte calorifuge caractérisée en ce qu'au moins une nervure de séparation (21), s'étendant dans la direction radiale en venant à proximité de la surface supérieure du cylindre, sépare le cylindre en plusieurs zones axiales.

6. Cylindre chauffant selon l'une quelconque des revendications 1 à 5, comportant une calotte calorifuge caractérisée en ce que pour chaque zone est formée une dérivation (12) à l'aide d'un conduit de dérivation (13) ouvrant dans l'interstice extérieur (6), lequel envoie une partie de l'air à travers des ailettes réflectrices (14) et des ventilateurs (15) d'une unité de chauffage réglable (16), ainsi que vers un injecteur (17) débouchant à nouveau dans l'interstice extérieur.

7. Cylindre chauffant selon l'une quelconque des revendications 1 à 6, comportant une calotte calorifuge caractérisée en ce que l'écran extérieur (7), ainsi que le conduit de dérivation (13) sont recouverts d'un revêtement (8) thermiquement isolant.

8. Cylindre chauffant selon l'une quelconque des revendications 1 à 7, comportant une calotte calorifuge caractérisée en ce que des clapets de commande (22) sont agencés à l'intérieur de chacune des zones, en particulier dans le domaine d'inversion de sens (9) situé côté sortie papier, ceci permettant de laisser entrer de l'air ambiant dans l'interstice intérieur (5) et de laisser sortir simultanément de l'air chaud à partir de l'interstice extérieur (6) vers le milieu environnant.

9. Cylindre chauffant selon la revendication 8, comportant une calotte calorifuge caractérisée en ce que les clapets de commande (22) ainsi que les unités de chauffage (16) sont reliés à un dispositif commandant zone par zone le profil de température du cylindre (1).

10. Cylindre chauffant selon l'une quelconque des revendications 1 à 9, comportant une calotte calorifuge caractérisée en ce que celle-ci est fabriquée en deux parties et en ce que la fente de séparation (18) est de préférence située dans le domaine où débouche l'injecteur (17).
